# EUROPÄISCHE PATENTSCHRIFT

(11) **EP 2 251 088 B1**
(45) Veröffentlichungstag und Bekanntmachung des Hinweises auf die Patenterteilung: **07.01.2015**
(21) Anmeldenummer: 10162010.2
(22) Anmeldetag: 05.05.2010
(51) Int. Cl.: B03C 3/86, B03C 3/41

(54) **Elektrostatischer Abscheider und Heizsystem**
Electrostatic separator and heating system
Séparateur électrostatique et système de chauffage

(30) Priorität: 13.05.2009 DE 102009021072
(43) Veröffentlichungstag der Anmeldung: 17.11.2010
(73) Patentinhaber: Robert Bosch GmbH, 70442 Stuttgart (DE)
(72) Erfinder: Steiner, Dietmar, 73642, Welzheim (DE); Schuetz, David, 71229, Leonberg (DE); Gonzalez-Baquet, Tania, 71638, Ludwigsburg (DE)

(56) Entgegenhaltungen:
- EP-A2- 0 335 143
- WO-A1-89/12731
- DD-A1- 259 799
- DE-B3-102006 057 705

## Beschreibung

Die Erfindung betrifft einen elektrostatischen Abscheider, insbesondere für eine Abgasleitung eines mit Biomasse befeuerten Heizsystems, nach dem Oberbegriff des Patentanspruches 1. Weiter betrifft die Erfindung ein Heizsystem zur Erzeugung von Energie mittels Verbrennen von einem Energieträger mit einem elektrostatischen Abscheider nach Anspruch 6.

Aufgrund der Emissionen von Heizungsanlagen und globaler Bemühungen, derartige Emissionen zu reduzieren - siehe zum Beispiel das Kyoto-Abkommen - werden bei Heizungsanlagen entsprechende Abgasreinigungsanlagen verwendet. Diese sollen insbesondere die schädlichen Stoffe und Partikel aus Abgasen herausfiltern, sodass das verbleibende, gereinigte Abgas bedenkenlos an die Umwelt abgegeben werden kann. Insbesondere werden derartige Abgasreinigungsanlagen bei Biomasse-Heizanlagen eingesetzt, bei denen neben ansonsten ökonomischen und ökologischen Vorteilen eine erhöhte Emission an Schadstoffen in den Abgasen auftreten kann. Gerade die relativ hohe Emission an Feinstaub, der im Wesentlichen aus verschiedenen Anteilen aus Kohlenstoff-, Kalium- und/oder Calcium-Verbindungen besteht, als ein Schadstoffanteil ist bei herkömmlichen Biomasse-Heizungsanlagen ein Nachteil.

Aus der EP 1 193 445 A2 ist eine Abgasreinigungsanlage bekannt, welche für Biomasse-Heizungsanlagen zur Verringerung von Feinstaubemission verwendet wird. Die dort beschriebene Vorrichtung ist in einen Rauchgaskanal einbaubar und weist hierzu einen Deckel auf, der gasdicht auf eine zugehörige Öffnung an einem Rauchgaskanal aufsetzbar ist. An der Innenseite des Deckels ist über eine isolierende Halterung eine Sprühelektrode, zum Beispiel in Form eines Stabes, gehalten. Ein Hochspannungs-Transformator mit Gleichrichterfunktion erlaubt den Aufbau einer hohen Gleichspannung zwischen dem Draht und dem Deckel, welcher elektrisch leitend mit dem Ofenrohr verbunden ist, so dass dieses als Kollektorelektrode wirkt.

Ein derartiger Elektrofilter mit Sprühelektrode und Kollektorelektrode ist auch als elektrostatischer Abscheider bekannt. Dieser wird zur Abgasreinigung in einer Abgasleitung einer Heizungsanlage eingesetzt. Dabei wird durch die Sprühelektrode, welche etwa mittig durch die Abgasleitung verläuft und deshalb auch als Mittelelektrode bezeichnet wird, und eine umgebende Mantelfläche der Abgasleitung ein Kondensator gebildet, der bei einer zylinderrohrförmigen Ausbildung der Abgasleitung auch als Zylinderkondensator bezeichnet wird. Die Sprüh- oder Mittelelektrode weist in der Regel einen kreisförmigen Querschnitt in Strömungsrichtung des Abgases auf, wobei der Durchmesser des Querschnitts oder auch der Krümmungsradius im Allgemeinen relativ klein ausgebildet ist (zum Beispiel kleiner als 0,4 mm). Um nun die Schadstoffe, genauer die nicht an die Umwelt abzugebenden Partikel, des Abgases aus dem Abgasstrom abzuscheiden, wird durch die Mittelelektrode und die durch die Mantelfläche gebildete Kollektorelektrode ein quer zur Strömungsrichtung verlaufendes Feld mit Feldlinien von der Mittelelektrode zur Kollektorelektrode gebildet. Hierzu wird an die Mittelelektrode eine Hochspannung angelegt, zum Beispiel in dem Bereich von 15 kV. Dadurch bildet sich eine Corona-Entladung aus, durch welche die in dem Abgas durch das Feld strömenden Partikel unipolar aufgeladen werden. Aufgrund dieser Aufladung wandern die meisten der Partikel durch die elektrostatischen Coulomb-Kräfte zur Innenwand der Abgasleitung, welche als Kollektorelektrode dient.

Wie oben bereits erwähnt, werden die Partikel durch die entlang der Oberfläche der Aufladeelektrode sich ausbildende Corona-Entladung elektrostatisch aufgeladen. Dies geschieht auf molekularer Ebene durch folgenden Prozess: Liegt die Aufladeelektrode z. B. gegenüber dem Abgasrohr auf negativer Hochspannung, so wird eine große Anzahl von Gasmolekülen negativ aufgeladen. Sie bewegen sich im von der Aufladeelektrode sowie dem Abgasrohr aufgespannten elektrischen Feld in Richtung des Abgasrohres. Treffen diese auf ihrem Weg durch das Abgasrohr auf elektrisch neutrale Partikel, so bleiben sie an diesen haften und laden die bis dahin neutralen Partikel ebenfalls negativ auf. Die geladenen Partikel strömen getrieben durch elektrostatische Ablenkungskräfte zur Innenwand des Abgasrohres. Hier bleiben die Teilchen haften, verlieren ihre Ladung und werden sicher aus dem Abgasstrom entfernt. Dies ist der Kernprozess eines elektrostatischen Abscheiders und führt je nach Geometrie, Höhe des Corona-Stroms, Elektrodenform etc. zu Abscheideraten bis etwa über 90%. Dieser Kernprozess kann durch folgenden Effekt gestört werden:
In dem elektrischen Feld strömen die geladenen Partikel zur Innenwand des Abgasrohres, so dass einige davon die Hochspannungs-Durchführung erreichen und dort haften bleiben.

Mit der Zeit bildet sich auf diese Weise eine elektrisch leitende Partikelschicht auf der Hochspannungs-Durchführung bzw. dem diese umgebenden Isolator, welche die Funktionsfähigkeit des elektrostatischen Abscheiders, beispielsweise durch Spannungs-Durchschläge, einschränkt.

Um zu verhindern, dass sich Partikel auf der Hochspannungsdurchführung ablagern, ist ein beheizbares Partikelabweisemittel vorgesehen, welches mittels Thermophorese die Funktion des elektrostatischen Abscheiders wirkungsvoll aufrecht erhält.

Allerdings ist dazu eine elektrische Heizleistung erforderlich, welche bei an der Elektrode anliegenden Hochspannung noch deutlich höher sein muss als ohne, um einen Abweiseeffekt zu erreichen.

So hat sich in Versuchen gezeigt, dass bei einer rein thermophoretisch induzierten Partikelbewegung eine minimale Temperaturdifferenz von ca. 40 K ausreicht. Weil insbesondere die auf Erdpotenzial liegende Keramikisolation der Hochspannungszuführung bzw. des beheizbaren Partikelabweisemittels als Auffangfläche für die Partikel wirkt, ist eine sehr viel höhere Temperaturdifferenz von ca. 160 K bei anliegender Hochspannung an der Elektrode nötig, um die Keramikisolation sauber zu halten.

Die WO 1989/012731 A1 offenbart einen Koagulator für Einrichtungen zum Reinigen von Abgasen fossiler Brennstoffe mit einem als Gegenelektrode gepolten Gehäuse, einer im Gehäuse konzentrisch angeordneten, an Hochspannung liegenden Elektrode und mit mindestens einem die Elektrode auf einem Längenabschnitt umgebenden Isolator zur isolierten Durchführung der Elektrode durch das Gehäuse, der zur Verhinderung bzw. Beseitigung einer Agglomeratbelegung seiner Oberfläche eine elektrische Heizleiterbahn trägt. Der Isolator besteht aus einem keramischen Innenrohr und einem dieses umschließenden Schutzrohr, wobei die zwischen Innen- und Schutzrohr vorhandene Trennfuge gasdicht ist.

Der Erfindung liegt die Aufgabe zugrunde, Funktion und Betrieb eines elektrostatischen Abscheiders insbesondere durch Verringerung der zur Beheizung notwendigen elektrischen Leistungsaufnahme zu optimieren. Weiter liegt der Erfindung die Aufgabe zugrunde, ein Heizsystem mit einem erfindungsgemäßen Abscheider zu schaffen, das eine zuverlässige und effektive Abgasreinigung garantiert.

Erfindungsgemäß wird dies durch die Gegenstände mit den Merkmalen des Patentanspruches 1 und des Patentanspruchs 6 gelöst. Vorteilhafte Weiterbildungen sind den Unteransprüchen zu entnehmen.

Der erfindungsgemäße elektrostatische Abscheider ist dadurch gekennzeichnet, dass die Elektrode in einem Teilbereich mit einer elektrischen Isolierung versehen ist, wobei ein stromaufwärtiger Teilbereich der Aufladeelektrode (4) elektrisch isoliert ist und ein stromabwärtiger Teilbereich nicht isoliert ist, und der Ort der elektrischen Partikelaufladung in Bezug auf den Isolator (6) stromabwärts verlagert ist.

In einer bevorzugten Ausführungsform ist die Aufladeelektrode von der Seite der Halterung und/oder des beheizbaren Partikelabweisemittels her in einem Teilbereich mit einer elektrischen Isolierung versehen.

Es handelt sich bei der elektrischen Isolierung vorzugsweise um eine auf der Aufladeelektrode aufgebrachte Isolationsschicht und/oder ein elektrisch nicht leitendes Hüllelement um die Aufladeelektrode. Dabei besteht die elektrische Isolierung aus einer keramischen Beschichtung oder einem Keramikörper, insbesondere einem Keramikrohr als Umhüllung des Elektrodendrahtes.

Erfindungsgemäß verlagert sich der Ort der elektrischen Aufladung bezüglich der Beheizung von Partikelabweisemittel und Aufladeelektrode stromabwärts, also weiter weg von der auf Erdpotenzial liegenden Keramikisolation der Hochspannungszuführung bzw. des beheizbaren Partikelabweisemittels.

Durch Verlängerung des stromabwärts liegenden Teils der Sprühelektrode lässt sich der durch die lokale Passivierung der Sprühelektrode erzeugte Wegfall der Sprühfläche kompensieren. Dazu wird die Aufladeelektrode im stromabwärts gerichteten Endbereich etwa um die Länge der stromaufwärtigen elektrischen Isolierung verlängert, um den stromaufwärtigen Wegfall der Sprühfläche im stromabwärtigen Endbereich zu auszugleichen.

Das erfindungsgemäße Heizsystem zur Erzeugung von Energie mittels Verbrennen von einem Energieträger wie Biomasse ist dadurch gekennzeichnet, dass dieses eine Feinstaub emittierenden Heizungsanlage wie eine Biomasse-Heizungsanlage zum Verbrennen des Energieträgers aufweist, wobei partikelbeinhaltende Abgase entstehen, und ein erfindungsgemäßer elektrostatischer Abscheider vorgesehen ist.

Mit dem erfindungsgemäßen elektrostatischen Abscheider und dem erfindungsgemäßen Heizsystem werden Funktion und Betrieb eines elektrostatischen Abscheiders insbesondere durch Verringerung der zur Beheizung notwendigen elektrischen Leistungsaufnahme optimiert. Dadurch wird eine zuverlässige und effektive Abgasreinigung erreicht.

Erfindungsgemäß wird der Thermophorese-Effekt ausgenutzt, denn wird eine Oberfläche im partikelbeladenen Abgasstrom, beispielsweise von einer mit Biomasse befeuerten Heizanlage auf ca. 100 K über der umgebenden Gastemperatur erwärmt, so wird durch den Temperaturgradienten zur Umgebung das Ablagern vor allem kleiner, deutlich submikroner, Partikel (<200nm) zuverlässig verhindert.

Abschätzungen zeigen, dass für die Bedingungen, welche zum Beispiel im Abgasrohr einer einer mit Biomasse befeuerten Heizanlage direkt am Kesselausgang vorliegen (220°C, Strömungsgeschwindigkeit 2 m/s), für die Beheizung der Keramikisolation ca. 10-20 W Heizleistung über eine elektrische Widerstandsheizung genügen.

Sollte es trotz Thermophorese nach einem längeren Zeitraum zu Partikel-Ablagerungen auf der Isolation kommen, so wird die Hochspannungsversorgung über diese Ablagerungsschicht kurzgeschlossen. Die elektronische Steuerungseinheit des elektrostatischen Abscheiders heizt dann die Keramikisolation kurzzeitig auf über 600°C hoch. Ab dieser Temperatur wird die Isolation von den brennbaren, niedergeschlagenen Rußpartikeln freigebrannt. Nur die nicht brennbaren, bei 600°C nicht-flüchtigen Aschepartikel bleiben auf der Keramikisolation zurück. Sie sind im Gegensatz zu den Russpartikeln elektrisch nicht leitend und können die Hochspannung nicht kurzschließen. Der elektrostatische Abscheider ist daher nach dem Freibrennen wieder betriebsbereit.

Es hat sich gezeigt, dass sich die Feinstaubkontamination der Keramikisolation durch eine Überlagerung von Strömungsvorgängen und elektrostatischen Effekten ergibt. Bei der rein thermophoretisch induzierten Partikelbewegung reicht eine minimale Temperaturdifferenz von ca. 40 K aus, um die Feinstaubkontamination der Keramikisolation zu verhindern. Dies entspricht einer relativ geringen elektrischen Heizleistung. Bei gleichzeitig angelegter Hochspannung wird die Bewegung der nun elektrisch geladenen Abgaspartikel von thermophoretischen und elektrostatischen Kräften beeinflusst. Insbesondere wirkt die auf Erdpotenzial liegende Keramikisolation als Auffangfläche für die Partikel. Aus diesem Grund ist eine sehr viel höhere Temperaturdifferenz von ca. 160 K nötig um die Keramikisolation sauber zu halten. Dies entspricht einer gegenüber einer rein thermophoretisch induzierten Partikelbewegung doch deutlich höheren notwendigen elektrischen Heizleistung.

Durch die erfindungsgemäße Modifikation wird die elektrostatisch induzierte Kontamination der Hochspannungs-Isolation mehr als halbiert. Dadurch ist zur Aufrechterhaltung der Thermophorese nur noch weniger als 50% der ursprünglichen, vorstehend beschriebenen elektrischen Heizleistung notwendig. Dies hat einen direkten, positiven Einfluss auf die Energiebilanz der Abgasreinigungsanlage und des gesamten Heizungssystems.

Die Zeichnung stellt ein Ausführungsbeispiel der Erfindung dar und zeigt in einer einzigen Figur schematisch einen Längsquerschnitt durch eine Ausführungsform eines erfindungsgemäßen elektrostatischen Abscheiders.

Der elektrostatische Abscheider ist in einer Abgasleitung 1 (nur teilweise dargestellt) einer hier nicht dargestellten Heizungsanlage angeordnet und umfasst einen Strömungskanal 2, welcher als rohrförmiger Abschnitt der Abgasleitung 1 ausgebildet ist und eine Kanalwandung 3 umfasst.

Durch den Strömungskanal 2 strömt durch Pfeile dargestelltes, partikelbeinhaltendes Abgas in der dargestellten Strömungsrichtung. Im Inneren des Strömungskanals 2 erstreckt sich in Strömungsrichtung eine Aufladeelektrode 4, die auch als Mittelelektrode, Sprühelektrode oder Coronaelektrode bezeichnet wird. Der Strömungskanal 2 ist bevorzugt im Querschnitt in Strömungsrichtung rotationssymmetrisch um eine Mittelachse A ausgebildet, wobei sich die Aufladeelektrode 4 im Wesentlichen entlang dieser Mittelachse A erstreckt. Gespeist wird die Aufladeelektrode 4 über eine Hochspannungs-Durchführung 5, welche mit einem Isolator 6 ummantelt ist. Zusammen mit der Kanalwandung 3 bildet die Aufladeelektrode 4 eine Aufladeeinheit, in welcher Partikel elektrisch aufgeladen werden können. Hierzu bildet die Aufladeelektrode 4 mit der Kanalwandung 3 unter Anlegen einer Hochspannung ein elektrisches Feld aus, dessen Feldlininen im Wesentlichen radial zu der Aufladeelektrode 4 bzw. der Kanalwandung 3 verlaufen, im Wesentlichen quer zur Strömungsrichtung.

Der elektrostatische Abscheider umfasst in der dargestellten Ausführungsform ein Partikelabweisemittel, welches in dem Isolator 6 integriert ist. Es handelt sich dabei um ein Heizelement 7 für den Isolator 6 mit mehreren diesen durchdringenden Heizdrähten.

Die Aufladeelektrode 4 ist von der Seite der Halterung bzw. des beheizbaren Partikelabweisemittels her in einem Teilbereich mit einer elektrischen Isolierung 8 versehen. Dies ist in Form einer auf der Aufladeelektrode 4 aufgebrachten Isolationsschicht dargestellt. Damit wird der Ort der elektrischen Aufladung in Bezug auf den Isolator 6 sowie die Beheizung von Partikelabweisemittel und Aufladeelektrode 4 stromabwärts verlagert, um Ablagerungen auf der Anordnung zur Hochspannungszuführung und Elektrodenhalterung zu minimieren.

## Patentansprüche

1. Elektrostatischer Abscheider, insbesondere für eine Abgasleitung (1) eines mit Biomasse befeuerten Heizsystems, mit einem Strömungskanal (2) mit einer Kanalwandung (3) und einem Kanalinneren (2), durch welchen ein partikelbeinhaltendes Abgas in einer Strömungsrichtung strömt, mit einer sich in dem Kanalinneren im Wesentlichen in Strömungsrichtung erstreckenden Aufladeelektrode (4), zur Bildung eines elektrischen Feldes zwischen der Aufladeelektrode (4) und der Kanalwandung (3), mit einer Hochspannungs-Durchführung (5), welche von einem Isolator (6) eingefasst ist, sowie einem mit einem Heizelement (7) beheizbaren Partikelabweisemittel, welches ein Ablagern von Partikeln an Hochspannungs-Durchführung (5) und (6) verhindert, wobei Hochspannungs-Durchführung (5) und Aufladeelektrode (4) zumindets teilweise als ein gemeinsames Bauteil ausgebildet sind,
**dadurch gekennzeichnet, dass** die Aufladeelektrode (4) in einem Teilbereich mit einer elektrischen Isolierung (8) versehen ist, wobei ein stromaufwärtiger Teilbereich der Aufladeelektrode (4) elektrisch isoliert ist und ein stromabwärtiger Teilbereich nicht isoliert ist, und der Ort der elektrischen Partikelaufladung in Bezug auf den Isolator (6) stromabwärts verlagert ist.

2. Elektrostatischer Abscheider nach Anspruch 1,
**dadurch gekennzeichnet, dass** die Aufladeelektrode (4) von der Seite der Hochspannungs-Durchführung (5) und/oder des beheizbaren Partikelabweisemittels her in einem Teilbereich mit einer elektrischen Isolierung (8) versehen ist.

3. Elektrostatischer Abscheider nach Anspruch 1 oder 2,
**dadurch gekennzeichnet, dass** die elektrische Isolierung (8) eine auf der Aufladeelektrode (4) aufgebrachte Isolationsschicht und/oder ein elektrisch nicht leitendes Hüllelement um die Aufladeelektrode (4) ist.

4. Elektrostatischer Abscheider nach einem der Ansprüche 1 bis 3,
**dadurch gekennzeichnet, dass** die elektrische Isolierung (8) aus einer keramischen Beschichtung oder einem Keramikörper, insbesondere einem Keramikrohr, besteht.

5. Elektrostatischer Abscheider nach einem der Ansprüche 1 bis 4,
**dadurch gekennzeichnet, dass** die Aufladeelektrode (4) im stromabwärts gerichteten Endbereich etwa um die Länge der stromaufwärtigen elektrischen Isolierung (8) verlängert ist, um den stromaufwärtigen Wegfall der Sprühfläche im stromabwärtigen Endbereich zu kompensieren.

6. Heizsystem zur Erzeugung von Energie mittels Verbrennen von einem Energieträger wie Biomasse mit einer Feinstaub emittierenden Heizungsanlage wie eine Biomasse-Heizungsanlage zum Verbrennen des Energieträgers, wobei partikelbeinhaltende Abgase entstehen, mit einem elektrostatischen Abscheider nach einem der vorherigen Ansprüche 1 bis 5.

## Claims

1. Electrostatic separator, in particular for an exhaust gas line (1) of a biomass-fired heating system, with a flow duct (2) having a duct wall (3) and having a duct interior (2), through which a particle-containing exhaust gas flows in a flow direction, with a charging electrode (4), extending essentially in the flow direction in the duct interior, for generating an electrical field between the charging electrode (4) and the duct wall (3), with a high-voltage leadthrough (5) which is framed by an insulator (6), and with a particle repulsion means which is heatable by means of a heating element (7) and which prevents particles from being deposited on the high-voltage leadthrough (5) and insulator (6), the high-voltage leadthrough (5) and the charging electrode (4) being formed at least partially as a common component, **characterized in that** the charging electrode (4) is provided in a subregion with electrical insulation (8), an upstream subregion of the charging electrode (4) being electrically insulated and a downstream subregion not being insulated, and the location of electrical particle charging being displaced downstream with respect to the insulator (6).

2. Electrostatic separator according to Claim 1, **characterized in that** the charging electrode (4) is provided in a subregion with electrical insulation (8) from the side of the high-voltage leadthrough (5) and/or of the heatable particle repulsion means.

3. Electrostatic separator according to Claim 1 or 2, **characterized in that** the electrical insulation (8) is an insulation layer applied to the charging electrode (4) and/or an electrically non-conductive enveloping element around the charging electrode (4).

4. Electrostatic separator according to one of Claims 1 to 3, **characterized in that** the electrical insulation (8) is composed of a ceramic coating or a ceramic body, in particular a ceramic tube.

5. Electrostatic separator according to one of Claims 1 to 4, **characterized in that** the charging electrode (4) is prolonged, in the end region directed downstream, approximately by the length of the upstream electrical insulation (8), in order to compensate the upstream absence of the spray surface in the downstream end region.

6. Heating system for the generation of energy by means of the combustion of an energy carrier, such as biomass, with a fine dust-emitting heating installation, such as a biomass heating installation, for the combustion of the energy carrier, particle-containing exhaust gases arising, with an electrostatic separator according to one of the preceding Claims 1 to 5.

## Revendications

1. Collecteur électrostatique, notamment pour une conduite de fumées (1) d'un système de chauffage alimenté par biomasse, comprenant un canal d'écoulement (2) muni d'une paroi de canal (3) et d'un intérieur de canal (2), à travers lequel s'écoulent dans un sens d'écoulement des fumées contenant des particules, comprenant une électrode de charge (4) qui s'étend dans l'intérieur de canal essentiellement dans le sens d'écoulement, en vue de former un champ électrique entre l'électrode de charge (4) et la paroi de canal (3), comprenant une traversée à haute tension (5) qui est entourée par un isolateur (6), et comprenant des moyens de répulsion des particules pouvant être chauffés avec un élément chauffant (7), lesquels empêchent un dépôt de particules sur la traversée à haute tension (5) et l'isolateur (6), la traversée à haute tension (5) et l'électrode de charge (4) étant au moins partiellement réalisées sous la forme d'un composant commun,
**caractérisé en ce que** l'électrode de charge (4) est munie dans une zone partielle d'une isolation électrique (8), une zone partielle en amont de l'électrode de charge (4) étant isolée électriquement et une zone partielle en aval n'étant pas isolée, et l'emplacement de la charge électrique des particules étant décalé vers l'aval par rapport à l'isolateur (6).

2. Collecteur électrostatique selon la revendication 1, **caractérisé en ce que** l'électrode de charge (4) est munie d'une isolation électrique (8) dans une zone partielle depuis le côté de la traversée à haute tension (5) et/ou des moyens de répulsion des particules pouvant être chauffés.

3. Collecteur électrostatique selon la revendication 1 ou 2, **caractérisé en ce que** l'isolation électrique (8) est une couche d'isolation appliquée sur l'électrode de charge (4) et/ou un élément d'enveloppe électriquement non conducteur autour de l'électrode de charge (4).

4. Collecteur électrostatique selon l'une des revendications 1 à 3, **caractérisé en ce que** l'isolation électrique (8) se compose d'un revêtement en céramique ou d'un corps en céramique, notamment d'un tube en céramique.

5. Collecteur électrostatique selon l'une des revendications 1 à 4, **caractérisé en ce que** l'électrode de charge (4), dans la zone d'extrémité dirigée vers l'aval, est prolongée approximativement de la longueur de l'isolation électrique (8) en amont afin de compenser la disparition en amont de la surface de pulvérisation dans la zone d'extrémité en aval.

6. Système de chauffage destiné à produire de l'énergie par combustion d'une source d'énergie telle que la biomasse avec une installation de chauffage émettant des particules fines telle qu'une installation de chauffage à biomasse destinée à la combustion de la source d'énergie, des fumées contenant des particules étant produites, équipé d'un collecteur électrostatique selon l'une des revendications précédentes 1 à 5.
